# EUROPÄISCHE PATENTSCHRIFT

(11) **EP 0 371 040 B1**
(45) Veröffentlichungstag und Bekanntmachung des Hinweises auf die Patenterteilung: **17.03.1993**
(21) Anmeldenummer: 88905713.9
(22) Anmeldetag: 19.07.1988
(51) Int. Cl.: H01R 13/436

(54) **VIELPOLIGE STECKVORRICHTUNG**
MULTIPOLAR PLUG AND SOCKET
DISPOSITF D'ENFICHAGE MULTIPOLE

(30) Priorität: 03.08.1987 DE 3725668
(43) Veröffentlichungstag der Anmeldung: 06.06.1990
(73) Patentinhaber: ROBERT BOSCH GMBH, 70442 Stuttgart (DE)
(72) Erfinder: HESS, Gottfried, D-7412 Eningen (DE); HOFMEISTER, Werner, D-7130 Mühlacker 4 (DE)
(86) Internationale Anmeldenummer: DE8800446
(87) Internationale Veröffentlichungsnummer: WO8901247

(56) Entgegenhaltungen:
- EP-A- 0 177 810
- EP-A- 0 214 794
- DE-A- 3 441 559

## Beschreibung

### Stand der Technik

Die Erfindung geht von einer vielpoligen Steckvorrichtung nach der Gattung des Hauptanspruchs aus. Bei solch einer bekannten Steckvorrichtung nach DE-A-30 23 313 sind die in drei parallelen Reihen in einem Kontaktträger angeordneten Flachsteckhülsen in Ent- und Verriegelungsstellung der gemeinsamen Verriegelungsplatte mit einer Rastzunge hinter einer Rastkante des Kontaktträgers verrastet. In der Verriegelungsstellung der Platte sind die Flachsteckhülsen noch zusätzlich durch die Platte gesichert. Dabei ist von Nachteil, daß zum Herstellen der als Hinterschnitt ausgebildeten Rastkante und somit des Kontaktträgers ein kompliziertes Spritzwerkzeug mit ineinandergreifenden Nadeln benötigt wird. Derart komplizierte Werkzeuge sind in verhältnismäßig hohem Maße reparaturanfällig.

Aus der EP-A-0 214 794 ist noch eine vielpolige Steckvorrichtung bekannt, bei der ebenfalls zahlreiche Flachsteckhülsen im Kontaktträger in Reihen angeordnet und mit einer Verriegelungsplatte in der Verriegelungsstellung verriegelt sind. In der Montagestellung der verriegelungsplatte ist nicht gewährleistet, daß die Flachsteckhülsen in ihrer richtigen Lage in die zugeordneten Kontaktkammern eingesetzt und dort gehalten werden, bis alle Flachsteckhülsen eingesetzt sind und die Verriegelungsplatte dann in ihre Verriegelungsstellung geschoben werden kann. Weder im Kontaktträger noch an der Verriegelungsplatte sind Vorsprünge ausgebildet, an oder hinter denen Rastmittel der Flachsteckhülsen in der Montagestellung einrasten können, um beim Verriegeln die richtige und vollständige Lage im Kontaktträger innezuhaben, damit sie von der Platte in ihrer richtigen Stellung verriegelt werden können. Die Kontaktzungen der Flachsteckhülsen weisen lediglich Federlappen auf, die in den Kontaktbereich der Flachsteckhülsen gebogen sind, um einen besseren Kontakt mit den in den Kontaktbereich einführbaren Flachsteckern des Gegensteckers zu erzielen.

Außerdem werden immer mehr Steckvorrichtungen benötigt, in denen 50 und mehr einzelne Steckverbindungen zusammengefaßt sind, die in einem Steckvorgang gesteckt oder auf einmal gelöst werden können. Dabei ist von Nachteil, daß die Steckvorrichtungen immer mehr Platz benötigen, der vor allem im Einbauraum von Kraftfahrzeugen sehr begrenzt ist.

### Aufgabe, Lösung und Vorteile der Erfindung

Der Erfindung liegt die Aufgabe zugrunde, eine vielpolige Steckvorrichtung der eingangs genannten Art zu schaffen, die sich mit einfachen Werkzeugen herstellen läßt und die mit kleineren Steckverbindungsteilen versehen werden kann, um Platz zu sparen.

Zur Lösung der Aufgabe sind die im Kennzeichen des Hauptanspruchs angegebenen Maßnahmen vorgesehen.

Dabei ist von Vorteil, daß der Kontaktträger bei gleichbleibender Größe mehr Steckverbindungsteile in Form von kleineren kastenförmigen Flachsteckhülsen aufnehmen kann und dabei mit Federkammern mit glatten Wänden jedoch mit kleinerem Querschnitt auskommt. Die Federkammern und somit die Kontaktträger lassen sich leichter und mit einfacheren Werkzeugen herstellen. Derartige Werkzeuge sind wesentlich weniger reparaturanfällig, so daß sie für eine wirtschaftliche Großmengenfertigung geeignet sind. Außerdem können die Stecker lediglich durch Auswechseln der Kontaktträger für vielpolige Steckvorrichtungen mit der jeweils gewünschten Polanzahl verwendet werden. Darüber hinaus können die Flachsteckhülsen allein durch die Platte in deren Ent- und Verriegelungsstellung im Kontaktträger gehalten und gesichert werden.

Durch die in den Unteransprüchen aufgeführten Maßnahmen sind vorteilhafte Weiterbildungen der im Hauptanspruch angegebenen Steckvorrichtung möglich. Besonders vorteilhaft ist es, die Öffnungen der Platte mit Vorsprüngen zu versehen und/oder Randabschnitte der Öffnungen so zu verwenden, daß die Rastzunge und/oder Teile des Randes des kastenförmigen Abschnitts der Flachsteckhülsen in Ent- und/oder Verriegelungsstellung der Platte an der in Steckrichtung weisenden Plattenseite anliegen.

Darüber hinaus ist als wesentlicher Vorteil anzusehen, daß eine Mischbestückung mit größeren und kleineren Steckerteilen für die vielpolige Steckvorrichtung möglich ist. Die Steckerteile müssen dazu nicht nur in Reihen nach Größe geordnet sein. Es können auch in einer oder in mehreren Reihen größere und kleinere Steckerteile gemischt angeordnet sein.

### Zeichnung

Ausführungsbeispiele der Erfindung sind in der Zeichnung dargestellt und in der nachfolgenden Beschreibung näher erläutert. Es zeigen Figur 1 einen Stecker einer vielpoligen Steckvorrichtung, teilweise im Längsschnitt, Figur 2 eine kleine Flachsteckhülse mit kastenförmigem Abschnitt in Vorderansicht in einer Kontaktkammer eines ersten Ausführungsbeispieles des Kontaktträgers in Entriegelungsstellung der Platte, Figur 3 die kleine Flachsteckhülse in derselben Stellung in Seitenansicht, Figur 4 die kleine Flachsteckhülse in Verriegelungsstellung in Vorderansicht, Figur 5 die kleine Steckhülse in derselben Stellung in Seitenansicht, Figur 6 einen Schnitt entlang der Linie VI-VI in Figur 3 in vereinfachter Darstellung, Figur 7 einen Schnitt entlang der Linie VII-VII in Figur 5 in vereinfachter Darstellung, Figur 8 einen Querschnitt durch ein zweites Ausführungsbeispiel des Kontaktträgers mit einer Reihe kleiner und zwei Reihen größerer Flachsteckhülsen in Entriegelungsstellung der Platte, Figur 9 einen Teilquerschnitt durch eine vielpolige Steckvorrichtung mit dem Kontaktträger nach Figur 8, in dem eine Reihe kleiner und zwei Reihen größerer Flachsteckhülsen angeordnet sind, Figur 10 ein drittes Ausführungsbeispiel des Kontaktträgers mit Teilquerschnitt durch eine Reihe mit gemischt angeordneten kleinen und großen Flachsteckhülsen in Entriegelungsstellung und Figur 11 das Ausführungsbeispiel nach Figur 10 in Verriegelungsstellung.

### Beschreibung der Ausführungsbeispiele

Eine vielpolige Steckvorrichtung (Figur 9) hat einen Stecker 1 und eine Steckerleiste 2, welche mit Flachsteckern 3 versehen am Deckel 4 eines nicht näher dargestellten elektrischen Schaltgeräts angeordnet ist.

Der Stecker 1 hat ein erstes Ausführungsbeispiel eines Kontaktträgers aus isolierendem Kunststoff. Der Kontaktträger 5 besteht aus einem Unterteil 6 und einem Oberteil 7. Die Teile 6 und 7 sind in an sich bekannter und nicht näher dargestellter Weise lösbar miteinander verbunden. In dem Kontaktträger 5 im wesentlichen rechteckigen Querschnitts sind drei parallel zueinander liegende Reihen einer Vielzahl von Federkammern 8 ausgebildet. Zwischen Unter- und Oberteil 6, 7 ist eine Sicherungsplatte - im weiteren kurz als Platte 9 bezeichnet - quer zu den Reihen der Federkammern 8 verschiebbar angeordnet. Die Platte 9 hat entsprechend den Federkammern 8 im Unter- und Oberteil 7 Öffnungen 10.

Im ersten Ausführungsbeispiel des Kontaktträgers 5 nach den Figuren 1 bis 7 sind kleine Flachsteckhülsen 11, sogenannte Micro-Timer eingesetzt. Die Flachsteckhülsen 11 haben einen Kontaktabschnitt mit zwei Federarmen 12. An ihn schließt sich ein kastenförmiger Abschnitt 13 an. An einer senkrecht zu den Federarmen 12 verlaufenden Wand 14 ist eine Rastzunge 15 winklig angeformt. Die Rastzunge 15 ragt mit ihrem freien Ende etwas über den Rand 16 des kastenförmigen Abschnitts 13 und steht am Umfang des kastenförmigen Abschnitts 13 etwas vor. An den Rand 16 des kastenförmigen Abschnitts 13 grenzt ein eingeschnürter Verriegelungsabschnitt 17 der Flachsteckhülse 11. An den Verriegelungsabschnitt 17 schließt sich ein innerer Befestigungsabschnitt 18 für das abisolierte Ende einer an sich bekannten und nicht näher dargestellten elektrischen Leitung an. Der innere Abschnitt 18 geht in einen äußeren Befestigungsabschnitt 19 über, der am Endabschnitt der Isolierung der nicht dargestellten Leitung in an sich bekannter Weise angeschlagen ist.

In den Figuren 2, 3 und 6 ist die Montagestellung des Steckers 1 dargestellt, in welcher die an die zugeordneten Leitungsenden angeschlagenen und als Micro-Timer ausgebildeten Flachsteckhülsen 11 in die zugeordneten Federkammern 8 gesteckt werden. Dabei wird jede Flachsteckhülse 11 durch das Oberteil 7 und die Platte 9 soweit in das Unterteil 6 geschoben, daß die Federarme 12 und der kastenförmige Abschnitt 13 vollständig im Unterteil 6 aufgenommen sind. Der eingeschnürte Verriegelungsabschnitt 17 erstreckt sich dann durch die Öffnung 10 der Platte 9, während die Befestigungsabschnitte 18 und 19 im Oberteil 7 des Kontaktträgers aufgenommen sind. Die Öffnungen 10 der Platte 9 haben einen in die Öffnung 10 ragenden Vorsprung 20, hinter dem die Rastzunge 15 einrastet, wenn die Flachsteckhülse 11 richtig in die Federkammer 8 des Kontaktträgers 5 eingeschoben ist. Die Flachsteckhülsen 11 sind dann bereits im Kontaktträger 5 gehalten. Die Rastfläche des Vorsprungs 20 liegt dazu in einer Ebene mit der in Steckrichtung weisenden, in der Zeichnung als Unterseite dargestellten Seite 21 der Platte 9. Die Plattenseite 21 liegt ständig am Unterteil 6 des Kontaktträgers 5 an. Mit 22 (Figur 6) ist die Mittellinie einer Reihe der Federkammern 8 mit Flachsteckhülsen 11 - hier Micro-Timer - bezeichnet, von denen eine Kammer 8 mit einer Flachsteckhülse 11 und dem sie umgebenden Abschnitt der Platte 9 dargestellt ist.

Sind alle Flachsteckhülsen 11 in die Federkammern 8 eingesetzt und mit ihrer Rastzunge 15 hinter dem Vorsprung 20 an der Plattenseite 21 verrastet, wird zum weiteren Zusammenbau des Steckers 1 die Platte 9 quer zur Mittellinie 22 der Reihe der Flachsteckhülsen 11 - von denen nur eine dargestellt ist - in die Verriegelungsstellung nach den Figuren 4, 5 und 7 geschoben. Die Platte 9 liegt dann mit ihrer Seite 21 auf einem Abschnitt des Randes 16 und der Vorsprung 20 der Platte 9 gibt die Rastzunge 15 frei und liegt dafür mit der Seite 21 auf einem anderen Abschnitt des Randes 16 des kastenförmigen Abschnitts 13 der Flachsteckhülse 11 an. Die Seite 21 liegt dabei an gegenüberliegenden Abschnitten des Randes 16 an, um ein Kippen der Flachsteckhülse 11 zu verhindern.

Das zweite Ausführungsbeispiel eines Kontaktträgers 23 nach Figur 8 hat außer einer Reihe Federkammern 8 mit den kleinen Flachsteckhülsen 11 zwei parallel zur ersten Reihe verlaufende Reihen mit Federkammern 24, von denen eine nur angedeutet ist. Die Federkammern 24 sind größer ausgebildet zur Aufnahme größerer Flachsteckhülsen 25 als die Flachsteckhülsen 11. Der Abschnitt der Federkammer 24 im Unterteil 26 des Kontaktträgers 23 kann daher mit einem Hinterschnitt 27 versehen sein, hinter dem eine an einer Wand des kastenförmigen Abschnitts 28 der Flachsteckhülse 25 vorstehende erste Rastzunge 29 einrastet. Dadurch ist die größere Flachsteckhülse 25 in Entriegelungsstellung der Platte 9 im Kontaktträger 23 gehalten. Eine zweite Rastzunge 30 am kastenförmigen Abschnitt 28 stützt sich an der dem Hinterschnitt 27 gegenüberliegenden Wand der Federkammer 24 ab. Die Wand kann in ihrem der Platte 9 zugewandten Endabschnitt mit einer Einführungsschräge 31 versehen sein.

Zum Verriegeln der Flachsteckhülsen 11 und 25 wird die Platte 9 quer zu den Reihen der Federkammern 8 und 24 in Richtung des Pfeils 32 geschoben, bis die Fixierlappen 33 und 34 am Oberteil des Kontaktträgers 23 und an der Platte 9 aneinanderliegen. Die kleine Flachsteckhülse 11 ist dann wieder durch die an Abschnitten des Randes 16 des kastenförmigen Abschnitts 13 anliegende Plattenseite 21 im Kontaktträger 23 sicher gehalten. Die größeren Flachsteckhülsen 25 sind noch zusätzlich zur Verrastung am Hinterschnitt 27 des Unterteils 26 des Kontaktträgers 23 durch die Platte 9 gesichert. Ein Randabschnitt 35 der Öffnung 36 der Platte 9 liegt dabei mit der Seite 21 auf einem Randabschnitt 37 des kastenförmigen Abschnitts 28 der großeren Flachsteckhülse 25. Der Randabschnitt 35 liegt dem Hinterschnitt gegenüber und überlagert somit auch die zweite Rastzunge 30 der Flachsteckhülse 25. Dadurch ist die größere Flachsteckhülse 25 ebenfalls kippsicher im Kontaktträger 23 gehalten.

Auch lassen sich die größeren Federkammern 24 für die größeren Flachsteckhülsen 25 leichter mit Hinterschnitt 27 herstellen, da mehr Platz vorhanden ist und deshalb die Werkzeuge hierfür gröber und somit haltbarer und weniger reparaturanfällig sind.

Der in Figur 9 dargestellte Teilquerschnitt durch einen Teil einer vielpoligen Steckvorrichtung zeigt den Kontaktträger 23 mit einer Reihe kleiner Flachsteckhülsen 11 und mit zwei Reihen größerer Flachsteckhülsen 25. Der Kontaktträger 23, 26 mit der Platte 9 in Verriegelungsstellung ist in ein Gehäuse 38 aus isolierendem Kunststoff eingesetzt. Über das Gehäuse 38 greift noch ein Bügel 39 einer nicht näher dargestellten Hilfsvorrichtung zum Ver- und Entriegeln des Steckers 1 an bzw. von der Steckerleiste 2. Die Steckerleiste 2 hat einen den Steckbereich umgebenden und über die Flachstecker 3 hinausragenden Aufnahmerand 40. In das Gehäuse 38 des Steckers 1 ist ein das Unterteil 26 umgebender Dichtring 41 eingesetzt, der an der Plattenseite 21 anliegt. Wenn der Stecker 1 auf die Steckerleiste 2 gesteckt ist, sind die Flachstecker 3 in die zugeordneten Steckhülsen 11; 25 eingesteckt. Das Unterteil 26 des Kontaktträgers 23 ist dazu in den Aufnahmerand 40 der Steckerleiste 2 geschoben. Dabei liegt der Aufnahmerand 40 abdichtend an dem Dichtring 41 des Steckers 1 an.

Anstelle des Kontaktträgers 26, in den verschieden große Flachsteckhülsen 11 und 25 nach Größe angeordnet in Reihen eingesetzt sind, kann im Stecker 1 der Kontaktträger 5 nur mit den kleinen Flachsteckhülsen 11 bestückt angeordnet sein.

Desgleichen können im Kontaktträger die in mehreren Reihen angeordneten Flachsteckhülsen 11 und 25 innerhalb der Reihen gemischt, das heißt unterschiedlich groß sein, weil die Verriegelungsbewegung der Platte 9 immer quer zu den Reihen der Flachsteckhülsen 11 und 25 erfolgt. Das ist als drittes Ausfünrungsbeispiel in den Figuren 10 und 11 in einem Teilschnitt durch einen Kontaktträger 42 an der Oberseite der Platte 9 in deren Entriegelungs- bzw. Verriegelungsstellung dargestellt. Im Kontaktträger 42 sind in einer Reihe eine Federkammer 8 und eine Federkammer 24 ausgebildet. Die Federkammer 24 ist wiederum mit dem Hinterschnitt 27 versehen, hinter dem die Federzunge 29 der in die Federkammer 24 eingesetzten größeren Flachsteckhülse 25 eingerastet ist.

Die Platte 9 hat an zwei gegenüberliegenden Seiten der Öffnung 43 für die größere Flachsteckhülse 25 je eine Aussparung 44 bzw. 45. Die Aussparungen 44 und 45 sind in den parallel zur Mittellinie 46 der Flachsteckhülsen 11; 25 verlaufenden Seiten der Öffnung 43 ausgebildet. Die Aussparungen 44 und 45 dienen als Einführhilfe für die Rastzungen 29 und 30 am kastenförmigen Abschnitt 28 der Flachsteckhülse 25.

Die Öffnung 10 in der Platte 9 für die kleine Flachsteckhülse 11 hat an einer parallel zur Mittellinie 46 verlaufenden Seite 42 einen parallel zu ihr in die Öffnung 9 ragenden Vorsprung 48. Desgleichen ragt der Vorsprung 20 in die Öffnung 10. Hinter dem Vorsprung 20 ist in Entriegelungsstellung der Platte 9 wiederum die Rastzunge 15 der kleinen Flachsteckhülse 11 eingerastet.

In der Verriegelungsstellung nach Figur 11 ist die größere Flachsteckhülse 25 zusätzlich zu der am Hinterschnitt 27 des Kontaktträgers 42 anliegenden Rastzunge 29 durch den an die Öffnung 43 grenzenden und die Aussparung 44 umgebenden Randbereich 49 der Platte 9 gesichert. Die kleine Flachsteckhülse 11 ist mit dem auf einem Abschnitt des Randes 16 des kastenförmigen Abschnitts 13 aufliegenden Vorsprung 20 und mit dem auf einem anderen Abschnitt des Randes 16 aufliegenden Vorsprung 48 und dem Randbereich der Seite 47 der Öffnung 10 gesichert.

Schließlich können auch die größeren Flachsteckhülsen 25 nur durch die Platte 9 gesichert werden, wenn an der Platte 9 den Vorsprüngen 20 und 47, 48 entsprechende Vorsprünge in die Öffnung 43 ragen und die Flachsteckhülsen 25 mit ihrer jeweiligen dann quer zur Verriegelungsrichtung der Platte 9 am kastenförmigen Abschnitt 28 vorstehenden Rastzunge 29, welche dabei am entsprechenden Vorsprung an der in Steckrichtung des Steckers 1 weisenden Plattenseite 21 anliegt, in der den Vorsprüngen angepaßten Lage in die Federkammern 24 eingesetzt sind.

## Patentansprüche

1. Vielpolige Steckvorrichtung mit einer Steckerleiste (2) mit Flachstecker (3) aufweisendem Kontaktträger und mit einem Stecker (1) mit einem Kontaktträger (5), in dem Flachsteckhülsen (11) angeordnet sind, die einen kastenförmigen Abschnitt (13) mit einer Rastzunge (15) aufweisen, wobei die in gegeneinander vollständig abgeschlossenen Federkammern (8) des Kontaktträgers (5) des Steckers (1) eingesetzten Flachsteckhülsen (11) sich durch zugeordnete Öffnungen (10) einer zum Verriegeln der Flachsteckhülsen (11) im Kontaktträger (5) verschiebbaren Platte (9) erstrecken und in Verriegelungsstellung der Platte (9) der Rand (16) des jeweiligen kastenförmigen Abschnitts (13) der Flachsteckhülsen (11) teilweise an der in Steckrichtung des Steckers (1) weisenden Plattenseite (21) anliegt, dadurch gekennzeichnet, daß diese Plattenseite (21) und das freie Ende der jeweiligen Rastzunge (15) der Flachsteckhülsen (11) im wesentlichen in einer Ebene liegen, wobei in Entriegelungsstellung der Platte (9) diese Rastzunge (15) der Flachsteckhülsen (11) hinter einem Plattenabschnitt (20) dieser in Steckrichtung des Steckers (1) weisenden Plattenseite (21) eingerastet ist, während in der Verriegelungsstellung der Platte (9) die Flachsteckhülsen (11) mit Teilen des Randes (16) ihres jeweiligen kastenförmigen Abschnitts (13) kippsicher an diesem Plattenabschnitt (20) sowie an einem weiteren Teil dieser Plattenseite (21) anliegen.

2. Steckvorrichtung nach Anspruch 1, dadurch gekennzeichnet, daß die einer Flachsteckhülse (11) zugeordnete Plattenöffnung (10) dem Querschnitt des kastenförmigen Abschnitts (13) der Flachsteckhülse (11) angepaßt ist und daß an einer parallel zur Verriegelungsrichtung der Platte (9) verlaufenden Wand der Öffnung (10) der Plattenabschnitt (20) als in die Öffnung (10) ragender Vorsprung ausgebildet ist, hinter dem die Rastzunge (15) der zugeordneten Flachsteckhülse (11) in Entriegelungsstellung der Platte (9) an der in Steckrichtung des Steckers (1) weisenden Plattenseite (21) anliegend eingerastet ist.

3. Steckvorrichtung nach Anspruch 1 oder 2, dadurch gekennzeichnet, daß an einer parallel zur Verriegelungsrichtung der Platte (9) verlaufenden Wand der Plattenöffnung (10) der Plattenabschnitt (20) als in die Öffnung (10) ragender Vorsprung ausgebildet ist, der in Verriegelungsstellung der Platte (9) an einem Abschnitt des Randes (16) des kastenförmigen Abschnitts (13) der Flachsteckhülse (11) in der Ebene der in Steckrichtung des Steckers (1) weisenden Plattenseite (21) anliegt, während ein Randabschnitt der Plattenöffnung (10) an dieser Plattenseite (21) an einem anderen Abschnitt des Randes (16) der Flachsteckhülse (11) anliegt.

4. Steckvorrichtung nach Anspruch 1 oder 2, dadurch gekennzeichnet, daß die der Flachsteckhülse (11) zugeordnete Plattenöffnung (10) an einer quer zur Verriegelungsrichtung der Platte (9) verlaufenden Wand (47) einen in die Öffnung (10) ragenden Vorsprung (48) hat, der in Verriegelungsstellung der Platte (9) an einem sich quer zur Verriegelungsrichtung der Platte (9) erstreckenden Abschnitt des Randes (16) des kastenförmigen Abschnitts (13) der Flachsteckhülse (11) in der Ebene der in Steckrichtung des Steckers (1) weisenden Plattenseite (21) anliegt, während ein anderer Abschnitt des Randes (16) an dieser Plattenseite (21) an einem als Vorsprung ausgebildeten Plattenabschnitt (20) anliegt, welcher von einer parallel zur Verriegelungsrichtung verlaufenden Wand aus in die Öffnung (10) ragt.

5. Steckvorrichtung nach einem der Ansprüche 1 bis 4, dadurch gekennzeichnet, daß die Flachsteckhülsen (11; 25) mindestens zwei unterschiedliche Größen und/oder Formen aufweisen.

6. Steckvorrichtung nach Anspruch 5, dadurch gekennzeichnet, daß die größeren und kleineren Flachsteckhülsen (25; 11) mit ihrer jeweiligen Rastzunge (29; 15) in Entriegelungsstellung der Platte (9) an der in Steckrichtung des Steckers (1) weisenden Plattenseite (21) anliegen, wobei die Rastzunge (29; 15) der Flachsteckhülsen (25; 11) quer zur Verriegelungsrichtung der Platte (9) am kastenförmigen Abschnitt (28; 13) der Flachsteckhülsen (25; 11) vorsteht.

7. Steckvorrichtung nach Anspruch 5, dadurch gekennzeichnet, daß die jeweilige Rastzunge (29) der größeren Flachsteckhülsen (25) in Verriegelungsrichtung der Platte (9) am kastenförmigen Abschnitt (28) der Flachsteckhülse (25) vorsteht und in Ent- und Verriegelungsstellung an einem Hinterschnitt (27) des Kontaktträgers (23, 26; 42) eingerastet ist und daß zusätzlich in der Verriegelungsstellung die in Steckrichtung des Steckers (1) weisende Plattenseite (21) an einem Randabschnitt (49) des kastenförmigen Abschnitts (28) anliegt, während die kleinen Flachsteckhülsen (11) mit ihrer jeweiligen quer zur Verriegelungsrichtung vorstehenden Rastzunge (15) in Entriegelungsstellung an dieser Plattenseite (21) anliegen, und in Verriegelungsstellung der Platte (9) Abschnitte dieser Plattenseite (21) an Randabschnitten (16) des kastenförmigen Abschnitts (13) der kleinen Flachsteckhülsen (11) anliegen.

## Claims

1. Multipole plug device having a plug strip (2) with a contact carrier having a flat plug (3), and having a plug (1) with a contact carrier (5) in which flat plug sleeves (11) are arranged which have a box-shaped section (13) with a latching tongue (15), the flat plug sleeves (11), which are inserted into spring chambers (8), which are completely closed off from one another, of the contact carrier (5) of the plug (1), extending through associated openings (10) in a plate (9) which can be displaced to lock the flat plug sleeves (11) in the contact carrier (5), and, in the locking position of the plate (9), the edge (16) of the respective box-shaped section (13) of the flat plug sleeves (11) resting partially on the plate side (21) pointing in the plugging-in direction of the plug (1), characterised in that this plate side (21) and the free end of the respective latching tongue (15) of the flat plug sleeves (11) lie essentially in a plane, this latching tongue (15) of the flat plug sleeves (11) latching in, in the unlocking position of the plate (9), behind a plate section (20) of this plate side (21) pointing in the plugging-in direction of the plug while, in the locking position of the plate (9), the flat plug sleeves (11) rest with parts of the edge (16) of their respective box-shaped section (13), such that they are protected against tilting, on this plate section (20) and on a further part of this plate side (21).

2. Plug device according to Claim 1, characterised in that the plate opening (10) which is allocated to a flat plug sleeve (11) is matched to the cross-section of the box-shaped section (13) of the flat plug sleeve (11), and in that a wall, which runs parallel to the locking direction of the plate (9), of the opening (10) of the plate section (20) is constructed as a projection which projects into the opening (10) and behind which the latching tongue (15) of the associated flat plug sleeve (11) is latched in, in the unlocking position of the plate (9), resting on the plate side (21) pointing in the plugging-in direction of the plug (1).

3. Plug device according to Claim 1 or 2, characterised in that the plate section (20) is constructed as a projection, which projects into the opening (10), on a wall of the plate opening (10), said wall running parallel to the locking direction of the plate (9), which projection, in the locking position of the plate (9), rests on a section of the edge (16) of the box-shaped section (13) of the flat plug sleeve (11) in the plane of the plug side (21) pointing in the plugging-in direction of the plug (1), while an edge section of the plate opening (10) rests on this plate side (21), on a different section of the edge (16) of the flat plug sleeve (11).

4. Plug device according to Claim 1 or 2, characterised in that the plate opening (10) which is allocated to the flat plug sleeve (11) has a projection (48), which projects into the opening (10), of a wall (47) running at right angles to the locking direction of the plate (9), which projection (48), in the locking position of the plate (9) rests on a section, extending at right angles to the locking direction of the plate (9), of the edge (16) of the box-shaped section (13) of the flat plug sleeve (11) in the plane of the plate side (21) pointing in the plugging-in direction of the plug (1), while a different section of the edge (16) on this plate side (21) rests on a plate section (20) which is constructed as a projection and projects into the opening (10) from a wall running parallel to the locking direction.

5. Plug device according to one of Claims 1 to 4, characterised in that the flat plug sleeves (11; 25) have at least two different sizes and/or shapes.

6. Plug device according to Claim 5, characterised in that the larger and smaller flat plug sleeves (25; 11), with their respective latching tongue (29; 15), rest, in the unlocking position of the plate (9), on the plate side (21) pointing in the plugging-in direction of the plug (1), the latching tongue (29; 15) of the flat plug sleeves (25; 11) projecting at right angles to the locking direction of the plate (9) on the box-shaped section (28; 13) of the flat plug sleeves (25; 11).

7. Plug device according to Claim 5, characterised in that the respective latching tongue (29) of the larger flat plug sleeves (25) projects in the locking direction of the plate (9) on the box-shaped section (28) of the flat plug sleeve (25) and, in the unlocking position and the locking position, is latched in on an undercut (27) of the contact carrier (23, 26; 42), and in that, in addition, in the locking position, the plate side (21) pointing in the plugging-in direction of the plug (1) rests on an edge section (49) of the box-shaped section (28), while, in the unlocking position, the small flat plug sleeves (11) rest with their respective latching tongue (15), which projects at right angles to the locking direction, on this plate side (21) and, in the locking position of the plate (9), sections of this plate side (21) rest on edge sections (16) of the box-shaped section (13) of the small flat plug sleeves (11).

## Revendications

1. Dispositif de connexion multipolaire comportant une barrette de connexion (2) avec un support de contacts muni de fiches plates (3) et un connecteur (2) avec un support se contacts (5) comportant des douilles (11) pour fiches plates qui ont un segment (13) en forme de caisson avec une languette d'accrochage (15), les douilles (11) pour fiches plates logées dans des chambres à ressorts (8) complètement fermées les unes par rapport aux autres du support de contacts (5) du connecteur (1) traversant des ouvertures associées (10) d'une plaque (9) coulissante dans le support de contacts (5) en verrouillant les douilles pour fiches plates (11), et dans la position de verrouillage de la plaque (9), le bord (16) du segment (13) respectif en forme de caisson des douilles (11) s'appuyant partiellement contre le côté (21) de la plaque tourné dans la direction du connecteur (1), dispositif caractérisé en ce que ce côté (21) de la plaque et l'extrémité libre de la languette d'accrochage (15) respective des douilles pour fiches plates (11) se trouvent pratiquement dans un plan, et lorsque la plaque (9) est en position de déverrouillage, cette languette d'accrochage (15) des douilles pour fiches plates (11) est accrochée derrière un segment de plaque (20) de ce côté (21) de la plaque tourné dans la direction d'engagement du connecteur (1) alors que lorsque la plaque (9) est en position de verrouillage, les douilles pour fiches plates (11) s'appuient par des parties du bord (16) de leur segment (13) correspondant en forme de caisson, de façon à ne pas risquer de basculement contre ce segment de plaque (20) ainsi que contre une autre partie de ce côté de plaque (21).

2. Dispositif de connexion selon la revendication 1, caractérisé en ce que l'ouverture de plaque (10) associée à une douille pour fiches plates (11) est adaptée à la section du segment (13) en forme de caisson de la douille pour fiches plates (11) et en ce que, sur une paroi de l'ouverture (10) du segment de plaque (20), parallèle à la direction de verrouillage de la plaque (9), il est réalisé comme partie en saillie dans l'ouverture (10), partie en saillie derrière laquelle s'accroche la languette d'accrochage (15) de la douille (11) correspondante en position de déverrouillage de la plaque (9) du côté (21) de la plaque tourné dans la direction d'enfichage du connecteur (1).

3. Dispositif de connexion selon les revendications 1 ou 2, caractérisé en ce que sur une paroi de l'ouverture (10) du segment de plaque (20), parallèle à la direction de verrouillage de la plaque (9), le segment de plaque (20) est réalisé en forme de saillie pénétrant dans l'ouverture (10) et qui en position de verrouillage de la plaque (9) s'appuie contre un segment du bord (16) du segment (13) en forme de caisson de la douille (11) dans le plan du côté (21) de la plaque tourné dans la direction d'engagement du connecteur (1) alors qu'un segment de bord de l'ouverture de plaque (10) de ce côté (21) de la plaque s'appuie contre un autre segment du bord (16) de la douille (11).

4. Dispositif de connexion selon la revendication 1 ou 2, caractérisé en ce que l'ouverture de plaque (10) associée à la douille pour fiches plates (11) comporte sur une paroi (47) transversale à la direction de verrouillage de la plaque (9) une partie en saillie (48) dans l'ouverture (10), qui en position de verrouillage de la plaque (9) s'appuie contre un segment du bord (16) du segment en forme de caisson (13) de la douille (11) s'étendant transversalement à la direction de verrouillage de la plaque (9), dans le plan qui s'appuie contre le côté (21) de la plaque tourné dans la direction d'engagement du connecteur (1), alors qu'un autre segment du bord (16) s'appuie contre ce côté (21) de la plaque contre un segment de plaque (20) en forme de partie en saillie, et qui sort dans l'ouverture (10) à partir d'une paroi parallèle à la direction de verrouillage.

5. Dispositif de connexion selon l'une des revendications 1 à 14, caractérisé en ce que les douilles pour fiches plates (11, 25) ont au moins deux dimensions et/ou formes différentes.

6. Dispositif de connexion selon la revendication 5, caractérisé en ce que les plus grandes et les petites douilles (25, 11) s'appuient par leur languette d'accrochage respective (29, 15) en position de déverrouillage de la plaque (9), contre le côté (21) de la plaque tourné dans la direction d'engagement du connecteur (1), la languette d'accrochage (29, 15) des douilles pour fiches plates (25, 11) dépassant du segment (28, 13) en forme de caisson des douilles (25, 11), transversalement à la direction de verrouillage de la plaque (9).

7. Dispositif de connexion selon la revendication 5, caractérisé en ce que la languette d'accrochage (29) respective des plus grandes douilles (25) est en saillie sur le segment (28) en forme de caisson de la douille (25) dans la direction de verrouillage de la plaque (9) et est accrochée à la partie en contre-dépouille (27) du support de contacts (23, 26 ; 42) pour la position de déverrouillage et de verrouillage, et en ce qu'en plus, en position de verrouillage, le côté (21) de la plaque tourné dans la direction d'engagement du connecteur (1) s'appuie contre un segment de bord (49) du segment (28) en forme de caisson alors que les petites douilles (11) et leur languette d'accrochage (15) respective, en saillie transversalement à la direction de verrouillage, s'appuient contre ce côté (21) de la plaque en position de déverrouillage et qu'en position de verrouillage de la plaque (9), des segments de ce côté (21) de la plaque s'appuient contre les segments de bord (16) du segment (13) en forme de caisson des petites douilles pour fiches plates (11).
